# FASCICULE DE BREVET EUROPEEN

(11) **EP 0 059 392 B1**
(45) Date de publication et mention de la délivrance du brevet: **08.08.1984**
(21) Numéro de dépôt: 82101276.2
(22) Date de dépôt: 19.02.1982
(51) Int. Cl.: B65C 11/02

(54) **Machine à étiqueter portative**
Tragbare Etikettiermaschine
Portable labeling machine

(30) Priorité: 04.03.1981 CH 1441/81
(43) Date de publication de la demande: 08.09.1982
(73) Titulaire: Esselte Pendaflex Corporation, Garden City New York 11530 (US)
(72) Inventeur: Becker, Werner, D-6932 Hirschhorn/Neckar (DE)
(74) Mandataire: Misrachi, Alfred

## Description

La présente invention a pour objet une machine à étiqueter portative destinée à être actionnée d'une main pour imprimer et coller des étiquettes sur des articles choisis destinés à la vente.

Certaines machines à étiqueter connues propres à effectuer cette fonction comportent, comme celle de la présente invention, un boîtier muni d'une poignée de manutention, une unité d'imprimerie et une table d'impression situées dans ce boîtier et aptes à se recontrer pour la frappe de caractères choisis, un dispositif d'entraînement pas-à-pas d'une bande continue porteuse d'étiquettes auto-collantes le long d'un circuit interne passant sur la table d'impression et comprenant un châssis de transport de ladite bande continue, une gâchette en forme de levier reliée d'une part à l'unité d'imprimerie pour provoquer à chaque traction la frappe des caractères choisis sur une étiquette de la bande continue et d'autre part au châssis de transport pour provoquer à chaque relâchement l'avance de ladite bande continue d'un pas correspondant à la longueur d'une étiquette, un dispositif de séparation et de distribution des étiquettes de la bande continue vers l'extérieur du boîtier pour permettre leur fixation par collage sur les articles à étiqueter et un dispositif de retenue de la bande continue d'étiquettes, à action périodique, disposé sur son circuit en avant de la table d'impression et du dispositif de séparation et de distribution pour la retenir entre ses mouvements successifs d'avance, lequel dispositif de retenue comprend un sabot de freinage apte à se mouvoir vers la bande d'étiquettes et à s'en éloigner et un ressort à action continue uni-directionnelle sur le sabot de freinage pour presser ce dernier contre la bande d'étiquettes et contre une butée.

Sur la bande porteuse d'étiquettes, généralement constituée par un ruban à surface glacée ou parafinée, les étiquettes forment une suite continue, chacune d'elles séparée de la précédente par un trait de coupe plus ou moins prononcé prévu pour faciliter son arrachage après collage sur l'article à étiqueter et au moment du retrait de la machine effectué par l'opérateur pour passer à l'article suivant.

Dans les machines connues précitées la présence d'un dispositif de retenue de la bande d'étiquettes en avant de la table d'impression et du dispositif de séparation et de distribution est motivée par la nécessité d'opposer une résistance à l'effet de traction résultant de cet arrachement de l'étiquette afin d'éviter tout entraînement éventuel de la bande qui aurait pour effet un décalage de l'étiquette suivante par rapport au lieu de frappe des caractères et/ou une modification du résultat final de la course de transport de la bande, en faussant celui-ci.

Le dispositif de retenue de ces machines à étiqueter, illustré par exemple dans les brevets suisse No 573 843 et américains no 4 041 863 et 3 934 507, est constitué par un levier de freinage actionné par la gâchette. L'extrémité de ce levier porte un sabot de freinage pressé par un ressort à action continue uni-directionnelle sur la bande d'étiquettes et contre un prolongement arrière de la table d'impression par le mouvement de relâchement de la gâchette, et dégagé de cet appui par son mouvement de traction.

Il résulte de cette conception que le système de freinage n'agit qu'en fin de course de relâchement de la gâchette, c'est-à-dire en position de repos de cette dernière, et que cette action de freinage cesse à la moindre pression sur la gâchette. Dans ce même type de conception, on connaît aussi un dispositif de retenue, décrit dans le brevet allemand No 3 017 843, dans lequel l'action de freinage est progressivement relâchée jusqu'à cessation au cours de la traction sur la gâchette, ce qui constitue déjà une amélioration mais ne résond pas le problème de manière absolue. Dans un autre type de conception on connaît un dispositif de retenue, monté sur la machine à étiqueter décrite dans la demande de brevet français publiée sous le No 2351 863, dans lequel un sabot de freinage, fixé à un bras monté sur un pivot est monté pivotant entre deux positions séparées par un point mort et est tantôt pressé sur la bande d'étiquettes et contre une butée et tantôt maintenu relevé et dégagé de la bande par un ressort à action continue bi-directionnelle par passage du point mort, et dans lequel deux butées espacées sont portées par l'unité d'impression pour déplacer le sabot de freinage tantôt dans la direction de la bande et tantôt dans la direction opposée pour lui faire chaque fois passer le point mort. Du fait de la nécessité de passer le point mort avant la mise en service du sabot de freinage il est indispensable de faire préalablement pivoter ce sabot selon un angle de dégagement suffisant avant la fin de la course d'actionnement de la gâchette qui provoque l'impression de caractères. De ce fait la bande d'étiquettes est libérée, ici également, avant la fin de la course d'actionnement de la gâchette.

D'autre part la précision de la synchronisation du temps de relâchement des freins ainsi constitués avec la durée du transport de la bande par le châssis de transport après chaque opération d'étiquetage ne peut être assurée de manière parfaite dans une fabrication de série; dans le choix des tolérances, une certaine marge de sécurité est donc appliquée dans le sens d'une légère augmentation du temps de relâchement du frein par rapport à la durée du transport de la bande, plutôt que dans l'autre sens.

Avec des bandes d'étiquettes correspondant bien aux normes à partir desquelles ces machines ont été conçues, et dans une utilisation normale, ces deux caractères inhérents à la conception précitée n'ont aucune incidence fa- cheuse sur le résultat final de l'opération d'étiquetage.

Par contre, à l'occasion de mauvaise utilisation de la machine et/ou lorsque les bandes d'étiquettes s'écartent trop des normes, des malfaçons et des dérèglements du transport de la bande peuvent cependant se produire.

Ainsi par exemple lorsque la gâchette est retenue ou subit déjà un début de pression de la part de l'utilisateur au moment précis où l'étiquette qui vient d'être collée est arrachée de la suivante encore retenue par la bande porteuse, cette dernière n'étant pas retenue par le frein peut être entraînée sur une distance plus ou moins grande selon l'importance de la traction résultant de cet arrachage, en causant un décalage de l'impression des caractères sur un certain nombre d'étiquettes suivantes, avant que cette distance ne soit absorbée par les déplacements du châssis de transport.

Ce phénomène se produit également, mais cependant dans de moindres proportions, lorsque l'arrachage de l'étiquette se produit pendant le temps de la marge de sécurité précitée appliquée à la durée du relâchement du frein.

Par contre ce phénomène est aggravé lorsque le trait de coupe séparant les étiquettes est insuffisant et oppose une trop grande résistance à l'arrachement. Dans l'état actuel de la technique, pour éviter cet inconvénient, on a tendance à couper plus profondément les étiquettes, au risque d'atteindre la bande continue qui les porte, ce qui peut provoquer la rupture pure et simple de la bande à la traction de transport et l'interruption de celui-ci.

Ces machines à étiqueter exigent donc à la fois l'application de tolérances sévères dans le choix des bandes d'étiquettes à employer et le respect des normes d'un emploi optimal.

L'invention a pour but principal d'éviter ces deux contraintes.

A cet effet, la machine à étiqueter portative selon l'invention est caractérisée en ce qu'elle comprend un moyen d'accrochage commandé par la gâchette pour être déplacé initialement dans une première direction vers le sabot de freinage lors de la traction sur la gâchette, pour accrocher ledit sabot de freinage sans le déplacer à la fin de ladite traction, et pour être déplacé subséquemment dans une seconde direction opposée à la première lors du relâchement de la gâchette en entraînant le sabot de freinage pour l'éloigner de la bande d'étiquettes contre l'action du ressort, et un moyen de libération du moyen d'accrochage pour libérer ce dernier du sabot de freinage et permettre simultanément le retour élastique de ce sabot sous l'action du ressort contre la bande d'étiquettes à la fin dudit relâchement de la gâchette, de sorte que le sabot de freinage reste continuellement pressé contre la bande d'étiquettes pendant toute la course de traction sur la gâchette et pendant la frappe des caractères sur l'étiquette.

De la sorte également, le fonctionnement du frein de ce dispositif de retenue de la bande d'étiquettes se trouve uniquement lié au processus de transport de la bande, ce qui permet d'assurer un synchronisme optimal du temps de mise hors service du frein avec celui de la durée du transport de la bande sans nécessiter le recours à des tolérances de fabrication trop serrées pour une fabrication en série de la machine aussi bien que des bandes d'étiquettes. Ce type de liaison permet également d'éliminer toute influence d'une pression intempestive sur la gâchette pendant la phase de collage et d'arrachement d'une étiquette, du fait que tout mouvement de retour à vide du châssis de transport entre ses deux positions de fin de course provoqué par une telle pression n'a aucune influence sur le freinage de la bande d'étiquettes.

D'autres avantages, rendus possibles grâce à cette conception originale du dispositif de retenue, ressortiront de la description qui suit.

Le dessin annexé représente, à titre d'exemple, une forme d'exécution de l'objet de l'invention.
La fig. 1 en est une vue d'ensemble de son mécanisme interne.
La fig. 2 en est une vue partielle agrandie.
La fig. 3 est une vue de dessus de la fig. 2 selon l'axe de coupe I-I de cette dernière.
Les fig. 4 et 5 sont deux vues partielles semblables à la fig. 2 mais montrant deux phases différentes de fonctionnement.

La machine à étiqueter portative représentée dans son ensemble fig. 1 comporte:
- un boîtier 1 muni d'une poignée de manutention 2;
- une unité d'imprimerie comprenant une tête d'impression 3 à sélecteur rotatif de caractères intégrés, fixée en bout d'un levier 4 articulé sur un pivot 5 et comportant un doigt d'entraînement 6 et un cran d'arrêt 7, et un dispositif d'encrage desdits caractères constitué par un rouleau encreur escamotable 8 porté par un levier à rappel à ressort 9 articulé sur un pivot 10;
- une table d'impression 11 fixe en travail, portée par un support 12 rabattable vers l'extérieur du boîtier pour faciliter la mise en circuit d'une bande continue 13 d'étiquettes auto-collantes 14 provenant d'un rouleau 15 logé dans la partie supérieure du boîtier 1;
- une gâchette 16 en forme de levier, articulée sur le pivot 5 déjà cité, du type assisté à pression uniforme par détente dont l'action combinée est assurée par un ressort d'armement 17, un cliquet de retenue 18 à ressort de rappel 19 engagé en position de repos représentée sur cette fig. 1 dans le cran d'arrêt 7 du levier 4 et s'opposant dans cette position à l'action dudit ressort, et d'un déclencheur 20 solidaire de la gâchette 16 et destiné à libérer cette action par dégagement du cliquet 18 hors du cran d'arrêt 7. Cette gâchette 16 est liée à la poignée 2 par un écarteur à ressort 21 ayant pour fonction de ramener l'ensemble gâchette 16 - levier 4 - tête d'impression 3 en position de repos représentée au moment de son relâchement;
- un dispositif d'entraînement pas-à-pas comprenant un châssis de transport 22 de la bande continue 13, animé par un levier 23 qui est articulé sur un pivot 24 et qui comporte une coulisse oblique 25 dans laquelle est engagé le doigt d'entraînement 6 du levier 4 déjà cité. Ce châssis de transport 22 est animé d'un mouvement de va-et-vient à chaque pression-relâchement de la gâchette 16 et a pour fonction première de faire avencer la bande continue 13 d'une longueur correspondant à la longueur d'une étiquette à chaque relâchement de la gâchette 16. Sa structure est détaillée sur les fig. 2 et 3 suivantes et sera décrite plus loin;
- un dispositif de séparation et de distribution des étiquettes 14 portée par la bande continue 13. constitué par l'association d'une extrémité de renvoi en épingle à cheveux 26 de la table d'impression 11 qui a pour fonction de séparer les étiquettes de la bande continue et par un rouleau presseur 27 permettant de coller ces étiquettes par pression de la machine sur l'article à étiqueter.

Ce mécanisme est complété par un dispositif de retenue de la bande continue d'étiquettes, à action périodique, disposé sur son circuit en avant de la table d'impression et du dispositif de séparation et de distribution des étiquettes. Ce dispositif de retenue, qui répond au but de l'invention, se compose:
- d'un frein dont l'organe mobile, constitué par un sabot de freinage pivotant 28 articulé sur un pivot 29, porté par le support rabattable 12 est pressé sur la bande d'étiquettes 13 et contre une butée 30 par un ressort à action permanente 31. La butée 30 est constituée par un rouleau tournant libre garni ici d'une matière élastique, mais ce détail n'est pas indispensable;
- d'un intercepteur 32, fixé ici au châssis de transport 22, orienté vers le sabot de freinage 28 et comportant deux éléments de saisie et de relâchement 33 dudit sabot, dont un seul est visible sur cette fig. 1.

Cet intercepteur 32 est destiné à coopérer avec le sabot de freinage 28 à chaque course de transport de la bande d'étiquettes pour synchroniser la durée de la mise hors service du freinage avec la durée dudit transport.

De même que le châssis de transport 22, cet intercepteur est montré en détail sur les fig. 2 et 3.

Le châssis de transport 22 se présente sous l'aspect d'un petit boîtier guidé dans sa partie arrière, à droite sur le dessin, par deux doigts latéraux 34 engagés dans deux coulisses 35 des parois latérales du boîtier 1, et entraîné dans sa partie avant par les deux bras latéraux du levier 23 déjà cité et qui portent un arbre 36 traversant ledit châssis. A l'intérieur de ce châssis l'intercepteur 32 et un sabot d'entraînement 37 sont articulés sur l'arbre 36. La partie arrière de l'intercepteur 32 et le sabot d'entraînement 37 sont soumis à l'action d'un ressort 38 qui a pour effet de presser le premier nommé contre la paroi supérieure du châssis et le second contre des éléments d'accrochage 39 en saillie sur le fond dudit châssis. La bande continue 13, qui n'est pas représentée sur la fig. 3 pour ne pas surcharger le dessin inutilement, est prise entre le sabot 37 et les éléments d'accrochage 39 et sort par l'arrière sur une plaquette fixe 40 où elle se trouve à nouveau pressée sous un sabot anti-retour 41. Ce sabot 41 est articulé sur un arbre 42 tenu par les parois du boîtier 1 et est soumis à l'action d'un ressort 43. Les sabots précités 37 et 41 comportent des patins de freinage 44 en matériau semi- élastique qui sont déportés vers l'arrière par rapport à l'aplomb de leur axe de rotation afin de présenter une trajectoire de freinage rentrante vers la gauche sur les éléments 39 et sur la plaquette 40.

L'intercepteur 32 se présente en vue de dessus (fig. 3) sous la forme d'une fourche dont les deux branches comportent à leurs extrémités et sur leurs faces intérieures les éléments de saisie et de relâchement 33 déjà cités. Ces deux éléments se présentent sous la forme de barrettes inclinées en saillie et sont destinés à la fois à intercepter, à saisir et à relâcher le corps du sabot de freinage 28. Ce sabot de freinage 28 comporte un patin 45 déporté également par rapport au rouleau de butée 30 afin de présenter une trajectoire de freinage rentrante sur ledit rouleau; il comporte en outre sur chacune de ses deux faces latérales un plan incliné 46, rendu visible en coupe partielle dudit sabot sur la fig. 3, et une rampe d'entraînement 47, ces deux éléments étant destinés à faciliter la saisie et l'entraînement dudit sabot par l'intercepteur 32. A cet effet: la largeur E de chacune des deux rampes 47 du sabot 28 et la saillie de chacun des deux éléments de saisie 33 de l'intercepteur sont choisies sensiblement égales et disposées dans l'alignement par rapport à la trajectoire du châssis de transport, les deux plans inclinés 46 du sabot 28 sont disposes sur la trajectoire des deux éléments de saisie 33 des deux branches de l'intercepteur 32, et celles-ci doivent avoir une élasticité suffisante pour s'écarter à la rencontre de ces deux plans inclinés et se refermer en arrière dudit sabot, dans la position représentée fig. 4.

Les fig. 2, 4 et 5 illustrent quatre phases marquantes du fonctionnement du dispositif de retenue qui vient d'être décrit.

La fig. 2 montre la phase de repos ainsi que représentée partiellement en traits pointillés fins, la phase de relâchement du sabot de freinage 28 par l'intercepteur 32, la fig. 4 montre la phase de saisie dudit sabot par ledit intercepteur, et la fig. 5 montre la phase d'entraînement de ce sabot par cet intercepteur.

A la traction de la gâchette 16 (fig. 1), le châssis de transport 22 se déplace avec l'intercepteur 32 qui lui est àssocié dans la direction du sabot de freinage 28. Pendant ce déplacement le sabot anti-retour41 (fig. 4) retient la bande continue 13 pressée sur la plaquette 40, le sabot d'entraînement 37 libère celle-ci de sa retenue sur les éléments d'accrochage 39 et le sabot de freinage 28 reste pressé sur le rouleau de butée 30, ce dernier fait interdisant tout déplacement de la bande continue 13 sur la table d'impression 11, en accord avec le but recherché.

A la fin de ce déplacement de retour du châssis de transport 22, dont le sens est signifié sur la fig. 4 par la flèche fᵢ, les deux éléments de saisie 33 de l'intercepteur 32 glissent en s'ouvrant sur les deux rampes 46 du sabot de freinage 28 et se referment derrière celui-ci, en position représentée sur cette figure. En même temps a lieu la frappe des caractères choisis sur une étiquette de la bande continue par la tête d'imprimerie 3.

Le dispositif est ainsi prêt pour la phase de transport de ladite bande continue 13 d'un pas d'avance correspondant à une longueur d'étiquette, cependant que son freinage est toujours assuré par le sabot de freinage 28.

On signale ici un avantage résultant du déport du patin 45 du sabot de freinage 28 déjà signalé. La trajectoire rentrante ainsi obtenue sur le rouleau de butée 30 fait que toute traction sur la bande continue 13 résultant de l'arrachage de l'étiquette consécutif au retrait de la machine de l'objet à étiqueter a pour effet d'augmenter la force de freinage opposée par le sabot 28 à cette traction. Cette particularité n'est pas indispensable mais constitue un avantage supplémentaire permis par ce mode de réalisation.

Au relâchement de la gâchette 16, le châssis de transport 22 se déplace en sens inverse, selon la direction signifiée par la flèche f₂ de la fig. 5, les éléments de saisie 33 de l'intercepteur 32 rencontrent les rampes 47 du sabot de freinage et entraînent celui-ci dans ce déplacement, en relâchant ainsi le freinage de la bande continue 13 sur le rouleau de butée 30, en même temps que ladite bande continue est agrippée par le sabot d'entraînement 37 par pression sur les éléments d'accrochage 39 du châssis de transport 22. Pendant ce transport l'étiquette imprimée 48 se dégage de la bande 13 et avance sous le rou- 'Ieau presseur 27.

Peu avant la fin de cette course de transport, en position représentée en traits pointillés sur la fig. 2, les éléments de saisie 33 de l'intercepteur 32 se dégagent des rampes 47 du sabot de freinage 28 et libèrent ce dernier qui est alors lancé par le ressort 31 contre le rouleau d'appui 30, ce qui provoque le freinage terminal de la bande continue sur ledit rouleau. L'écart entre l'instant de ce relâchement et la fin de la course de transport, signifié par la distance D cotée sur cette fig. 2, est déterminé pour compenser le temps de parcours du sabot de freinage pour rencontrer le rouleau du butée, afin que le début du freinage de la bande continue 13 coïncide avec la fin de ladite course de transport. Cet écart étant fonction d'une longueur de course et d'une force de ressort sera adapté au choix de ces deux caractéristiques. De ce fait cet écart peut aller jusqu'à être considéré comme pratiquement nul dans le cas du choix d'une grande force de ressort et d'une course très réduite.

A la fin de cette course de transport les organes du dispositif de retenue se retouvent en position de repos selon fig. 2, prêts pour un nouveau cycle des mêmes phases.

Le principe de saisie et de relâchement d'un sabot de freinage par un intercepteur lié au châssis de transport de la bande continue permet d'assurer un bon synchronisme du temps de relâchement du freinage avec la durée du transport de ladite bande continue sans nécessiter une précision incompatible avec une fabrication de série. Cette possibilité, qui répond également au but recherché, est permise par la dépendance directe ainsi créée de ces deux organes responsables desdites fonctions, et de leur proximité immédiate. Mais il est possible également de fixer l'intercepteur 32 sur un autre organe choisi parmi ceux actionnés directement ou indirectement par la gâchette 16, à la condition toutefois que ledit organe soit animé de mouvements synchrones avec les mouvements d'entraînement pas-à-pas de la bande d'étiquettes, comme par exemple le levier 23 d'animation du châssis de transport 22 ou bien l'unité d'imprimerie 3 ou son levier-support 4. Dans ce dernier cas, sur la fig. 1, l'ensemble frein-intercepteur sera orienté de bas en haut au lieu de gauche à droite, le sabot 28 dirigé en sens opposé et en appui sur la table d'impression 11 qui jouerait le rôle de la butée 30 et l'intercepteur 32 fixé sur le levier-support 4 de l'unité d'imprimerie et orienté de la même manière vers ledit sabot.

Cette conception du dispositif de retenue étant indépendante du type d'animation de l'unité d'imprimerie peut être appliquée aussi bien aux machines à étiqueter à gâchette directe non assistée qu'aux machines comportant une table d'impression 11 mobile en travail associée à une unité d'imprimerie 3 mobile ou fixe.

Le montage représenté du sabot de freinage 28 dans un support basculant 12 portant la table d'impression 11 est avantageux car il facilite grandement la mise en circuit de la bance continue 13 en même temps que le contrôle dudit sabot, mais cette particularité n'est pas indispensable et ce sabot peut être monté sur un pivot porté par le boîtier 1 de la machine, par exemple sur les machines ne comportant pas de support rabattable de ce genre.

De même le type de mobilité du sabot de freinage 28 peut être différent d'un pivotement. Il peut notamment être mobile par translation.

L'action de saisie et de relâchement de l'intercepteur 32 peut être obtenue par un autre moyen que celui décrit de l'élasticité des deux branches d'une fourche. Par exemple cette action peut être obtenue par un système d'engagement et de dégagement par came d'un bras pivotant d'accrochage articulé au châssis de transport 22 et dans lequel la came est occultée au cours du mouvement dudit châssis. Cependant la structure décrite présente sur cette variante l'avantage de la simplicité. Bien entendu, le rouleau de butée 30 coopérant avec le sabot de freinage 28 peut être de nature différente.

Enfin la structure même du châssis de transport 22 montrée en exemple étant indifférente par rapport à l'action de l'intercepteur 32, ce dernier peut être associé à tous les types de châssis connus, que ceux-ci soient indépendants ou solidaires d'un levier d'entraînement tel que le levier 23.

## Revendications

1. Machine à étiqueter portative comportant un boîtier (1) muni d'une poignée de manutention (2), une unité d'imprimerie (3) et une table d'impression (11) situées dans ce boîtier et aptes à se rencontrer pour la frappe de caractères choisis, un dispositif d'entraînement pas-à-pas d'une bande continue (13) porteuse d'étiquettes auto-collantes le long d'un circuit interne passant sur la table d'impression et comprenant un châssis de transport (22) de ladite bande continue, une gâchette (16) en forme de levier reliée d'une part à l'unité d'imprimerie pour provoquer à chaque traction la frappe des caractères choisis sur une étiquette de la bande continue et d'autre part au châssis de transport pour provoquer à chaque relâchement l'avance de ladite bande continue d'un pas correspondant à la longueur d'une étiquette, un dispositif de séparation et de distribution (26,27) des étiquettes de la bande continue vers l'extérieur du boîtier pour permettre leur fixation par collage sur les articles à étiqueter, et un dispositif de retenue de la bande continue d'étiquettes, à action périodique, disposé sur son circuit en avant de la table d'impression et du dispositif de séparation et de distribution pour la retenir entre ses mouvements successifs d'avance, lequel dispositif de retenue comprend un sabot de freinage (28) apte à se mouvoir vers la bande d'étiquettes et à s'en éloigner, et un ressort (31) à action continue uni-directionnelle sur le sabot de freinage pour presser ce dernier contre la bande d'étiquettes et contre une butée (30), caractérisée en ce qu'elle comprend un moyen d'accrochage (33) commandé par la gâchette (16) pour être déplacé initialement dans une première direction vers le sabot de freinage (28) lors de la traction sur la gâchette-pour accrocher ledit sabot de freinage sans le déplacer à la fin de ladite traction, et pour être déplacé subséquemment dans une seconde direction opposée à la première lors du relâchement de la gâchette en entraînant le sabot de freinage pour l'éloigner de la bande d'étiquettes contre l'action du ressort (31), et un moyen de libération (47) du moyen d'accrochage (33) pour libérer ce dernier du sabot de freinage et permettre simultanément le retour élastique de ce sabot sous l'action du ressort contre la bande d'étiquettes à la fin dudit relâchement de la gâchette, de sorte que le sabot de freinage reste continuellement pressé contre la bande d'étiquettes pendant toute la course de traction sur la gâchette et pendant la frappe des caractères sur l'étiquette.

2. Machine selon la revendication 1 et comportant une table d'impression (11) portée par un support (12) rabattable vers l'extérieur du boîtier (1), caractérisée en ce que le sabot de freinage (28) est monté sur ledit support rabattable.

3. Machine selon la revendication 1, caractérisée en ce que le moyen d'accrochage (33) est formé sur une fourche (32) dont les deux branches sont élastiques de manière à s'écarter à la rencontre du sabot de freinage (28) et à se refermer derrière lui à la fin de ladite traction de gâchette.

4. Machine selon la revendication 3, dans laquelle le sabot de freinage est pivotant, caractérisée en ce que ce sabot pivotant comprend des plans inclinés latéraux (46) destinés à faciliter l'écartement des branches de la fourche (32).

5. Machine selon la revendication 3, dans laquelle le sabot de freinage est pivotant, caractérisée en ce que ce sabot comporte des rampes latérales (47) destinées à être engagées par le moyen d'accrochage (33) au début dudit mouvement subséquent de ce dernier lors du relâchement de gâchette pour pivoter le sabot contre l'action du ressort (31) et subséquemment provoquer la libération dudit moyen d'accrochage du sabot de freinage.

6. Machine selon la revendication 1, caractérisée en ce que la libération du moyen d'accrochage (33) précède d'un écart (D) la fin du relâchement de la gâchette (16) afin de compenser le temps de retour du sabot de freinage contre la bande d'étiquettes.

7. Machine selon la revendication 1, caractérisée en ce que le moyen d'accrochage (33) est fixé au châssis de transport (22) de la bande d'étiquettes.

8. Machine selon la revendication 1, caractérisé en ce que le moyen d'accrochage (33) est fixé à un support de l'unité d'imprimerie (3).

## Patentansprüche

1. Tragbare Etikettiermaschine mit einem, einen Griff (2) aufweisenden Gehäuse (1), einem Druckwerk (3) und einer Drucktafel (11), die sich im Gehäuse befinden und fähig sind, zum Anschlag der gewählten Typen aufeinanderzutreffen, einer Antriebsvorrichtung zum schrittweisen Vorschub eines kontinuierlichen Bandes (13), welches selbstklebende Etiketten trägt, und auf seiner Bahn in den Bereich der Drucktafel gelangt, weiters mit einem Transportchassis (22) für das genannte kontinuierliche Band sowie mit einem Abzug (16) in Form eines Hebels, der einerseits mit der Druckvorrichtung verbunden ist, um bei jeder Betätigung den Anschlag der gewählten Typen auf ein Etikett des kontinuierlichen Bandes zu bewirken und andererseits mit dem Transportmechanismus verbunden ist, um beim Loslassen den Vorschub des kontinuierlichen Bandes um einen Schritt entsprechend der Länge einer Etikette zu bewirken, weiters mit einer Vorrichtung zum Trennen (26, 27) der Etiketten vom kontinuierlichen Band zum ausbringen derselben aus dem Gehäuse um ihre Anbringung mittels Kleben auf die zu etikettierenden Artikel zu ermöglichen, weiters mit einer Haltevorrichtung für das kontinuierliche Etikettenband mit periodischer Wirksamkeit, die im Bewegungsablauf des Bandes vor der Drucktafel und der Abtrenn- und Ausgabevorrichtung angeordnet ist, um es zwischen seinen schrittweisen Bewegungen festzuhalten, wobei diese Haltevorrichtung einen Bremsschuh (28) aufweist, der fähig ist, sich gegen das Etikettenband zu bewegen und sich davon zu entfernen, und weiters eine Feder (31) aufweist, die kontinuierlich in einer Richtung auf den Bremsschuh wirkt, um diesen gegen das Etikettenband und gegen einen Gegenhalter (30) zu pressen, dadurch gekennzeichnet, daß sie ein vom Abzug (16) bedientes Fangelement (33) aufweist, das zuerst, während des Abziehens des Abzugs, in eine erste Richtung gegen den Bremsschuh bewegt wird, um den Bremsschuh ohne ihn am Ende der Abziehbewegung zu verrücken zu greifen, und das weiter in einer zweiten Richtung, entgegengesetzt zur ersten, während der Freigabe des Abzugs bewegt wird, um den Bremsschuh vom Etikettierband gegen die Kraft der Feder (31) zu lösen, sowie eine Lösevorrichtung (47) für das Fangelement (33), um diese vom Bremsschuh zu lösen, und, simultan dazu, die elastische Rückkehr des Bremsschuhs unter der Wirkung der Feder gegen das Etikettierband am Ende der angeführten Freigabe des Abzugs so zu ermöglichen, daß der Bremsschuh während des gesamten Abziehens des Abzuges und während des Anschlages der Typen ständig gegen das Etikettierband gepreßt wird.

2. Etikettiermaschine nach Anspruch 1, mit einer Drucktafel (11), die von einem Träger (12), der aus dem Gehäuse (1) klappbar ist, getragen wird, dadurch gekennzeichnet, daß der Bremsschuh (28) auf dem ausklappbaren Träger angeordnet ist.

3. Etikettiermaschine nach Anspruch 1, dadurch gekennzeichnet, daß das Fangelement (33) auf einer Gabel (32) gebildet ist, deren zwei Zinken derart elastisch sind, daß sie sich voneinander entfernen, wenn sie auf den Bremsschuh (28) treffen und sich hinter ihm am Ende der Abzugsbewegung des Abzuges wieder schließen.

4. Etikettiermaschine nach Anspruch 3, mit schwenkbarem Bremsschuh (28), dadurch gekennzeichnet, daß der Bremsschuh seitliche, geneigte Ebenen (46) aufweist, die dazu bestimmt sind, die Spreizung der Zinken der Gabel (32) zu erleichtern.

5. Etikettiermaschine nach Anspruch 3, mit schwenkbarem Bremsschuh (28), dadurch gekennzeichnet, daß der Bremsschuh seitliche Rampen (47) aufweist, die dazu bestimmt sind, von den Fangelementen (33) am Anfang der genannten Weiterbewegung während des Loslassens des Abzuges eingeschaltet zu werden, um den Bremsschuh gegen die Kraft der Feder (31) zu verschwenken und anschließend das Loslassen des Bremsschuhs vom Fangelement zu bewirken.

6. Etikettiermaschine nach Anspruch 1, dadurch gekennzeichnet, daß das Loslassen des Fangelementes (33) um einen Abstand (D) vor dem Ende der Lösebewegung des Abzuges (16) erfolgt, um die Laufzeit des Rückganges des Bremsschuhs (28) bis zum Auftreffen mit dem Etikettenband zu kompensieren.

7. Etikettiermaschine nach Anspruch 1, dadurch gekennzeichnet, daß das Fangelement (33) am Transportchassis (22) des Etikettenbandes befestigt ist.

8. Etikettiermaschine nach Anspruch 1, dadurch gekennzeichnet, daß das Fangelement (33) an einem Träger des Druckwerkes (3) befestigt ist.

## Claims

1. A portable labelling machine comprising a housing (1) provided with an operating handle (2), a printing unit (3) and a print table (11) located in this housing and adapted to meet each other for the typing of selected characters, a device for step-by-step driving a continuous strip (13) bearing self-adhesive labels along an internal circuit passing over the print table and comprising a transport chassis (22) for said continuous strip, a lever-shaped trigger (16) connected on the one hand to the printing unit to cause upon each pull the typing of the selected characters on a label of the continuous strip and on the other hand to the transport chassis to cause upon each release the advance of said continuous strip by one step corresponding to the length of one label, a device (26, 27) for separating and distributing the labels of the continuous strip towards the outside of the housing to permit adhesive attachment thereof on articles to be labeled, and a periodically acting device for the retention of the continuous strip of labels arranged on its circuit before the print table and the separating and dispensing device to retain it between its successive movements of advance, which retention device comprises a brake shoe (28) adapted to move towards and away from said continuous strip of labels and a spring (31) with permanent uni-directional action on the brake shoe to press the latter against the strip of labels and against an abutment (30), characterized in that it comprises a gripping means (33) driven by the trigger (16) to be initially displaced in a first direction towards the brake shoe (28) upon trigger pull to grip said brake shoe without displacement thereof at the end of said trigger pull and to be subsequently displaced in a second direction opposite to the first one upon trigger release while driving said brake shoe to draw it away from the strip of labels against the bias of spring (31), and a release means (47) for the gripping means (33) to free the latter from the brake shoe and simultaneously permit the elastic return of this brake shoe under the bias of the spring against the strip of labels at the end of said trigger release, whereby the brake shoe remains continuously pressed against the strip of labels during all the stroke of trigger pull and during the typing of the characters on the label.

2. A machine according to claim 1, comprising a print table (11) borne by a support (12) which is swingable towards the outside of the housing (1), characterized in that the brake shoe (28) is mounted on said swingable support.

3. A machine according to claim 1, characterized in that the gripping means (33) is formed on a fork (32) the two arms of which are resilient so as to spread apart upon encountering the brake shoe (28) and to close again behind it at the end of said trigger pull.

4. A machine according to claim 3, in which the brake shoe is pivotable, characterized in that this brake shoe comprises lateral inclined planes (46) for easing the spreading apart of the arms of the fork (32).

5. A machine according to claim 3, in which the brake shoe is pivotable, characterized in that this brake shoe comprises lateral ramps (47) adapted to be engaged by the gripping means (33) at the start of said subsequent movement of the latter upon release of the trigger to pivote the brake shoe against the bias of the spring (31) and to subsequently cause the releasing of said gripping means from the brake shoe.

6. A machine according to claim 1, characterized in that the release of the gripping means (33) precedes by a distance (D) the end of the trigger release so as to compensate for the time of return of the brake shoe against the strip of labels.

7. A machine according to claim 1, characterized in that the gripping means (33) is fastened to the transport chassis (22) of the strip of labels.

8. A machine according to claim 1, characterized in that the gripping means (33) is fastened to a support of the printing unit (3).
